# EUROPÄISCHE PATENTSCHRIFT

(11) **EP 0 172 331 B1**
(45) Veröffentlichungstag und Bekanntmachung des Hinweises auf die Patenterteilung: **30.03.1988**
(21) Anmeldenummer: 85106984.9
(22) Anmeldetag: 05.06.1985
(51) Int. Cl.: D06F 37/42

(54) **Türverriegelungsvorrichtung mit Sofortverriegelung und verzögerter Entriegelung mit Wasserstandsüberwachung**
Door-locking device for instant locking and delayed unlocking with water level supervision
Dispositif de verrouillage de porte avec verrouillage immédiat et déverrouillage à retardement avec surveillance de niveau d'eau

(30) Priorität: 18.08.1984 DE 3430414
(43) Veröffentlichungstag der Anmeldung: 26.02.1986
(73) Patentinhaber: Ellenberger & Poensgen GmbH, D-90518 Altdorf (DE)
(72) Erfinder: Heydner, Konrad, D-8503 Altdorf (DE)
(74) Vertreter: Tergau, Enno, Dipl.-Ing.

(56) Entgegenhaltungen:
- EP-A- 0 092 162
- DE-A- 2 059 318
- DE-A- 2 254 595
- DE-A- 2 257 587

## Beschreibung

Die Erfindung betrifft eine Türverriegelungsvorrichtung für Elektrogeräte, insbesondere für Waschmaschinen, der im Oberbegriff des Anspruches 1 genannten Art. Solche Vorrichtungen sind unter anderem aus DE-3 214 436 (EP-A-0 092 162) bekannt. Sie sind bimetallgesteuerte Geräte mit der Eigenschaft, die Tür eines Elektrogerätes sowohl verzögert zu verriegeln, als auch verzögert zu entriegeln. Eine gleichzeitige Wasserstandsüberwachung beim Einsatz dieser herkömmlichen Türverriegelungsvorrichtungen beispielsweise in Waschmaschinen ist dabei nicht vorgesehen.

Der Erfindung liegt die Aufgabe zugrunde, eine Türverriegelungsvorrichtung für Elektrogeräte, insbesondere für Waschmaschinen, zu schaffen, die eine sofortige Verriegelung und eine verzögerte Entriegelung der Gerätetür mit gleichzeitiger Wasserstandsüberwachung gewährleistet. Diese Aufgabe wird gemäss den kennzeichnenden Merkmalen des Anspruches 1 gelöst.

In Offenstellung der Verriegelungsvorrichtung greift in die parallel zu seinen Durchtrittsöffnungen liegende Verrastausnehmung des Verriegelungsschiebers eine Kontaktfeder ein, die zusammen mit einem parallel gegenüberliegenden Festkontaktstück einen Signalkontakt bildet. Bei der durch den Türverriegelungshaken gesteuerten Verriegelungsbewegung gelangt diese Kontaktfeder ausser Eingriff mit der Verrastausnehmung und schliesst durch ihre räumliche Verschiebung den Signalkontakt. Dadurch wird die Spule eines elektromagnetischen Verriegelungsrelais direkt oder über eine Programmsteuerung von Strom durchflossen, wodurch der Verriegelungsarm des Magnetankerhebels angezogen wird. Am Freiende des Verriegelungsarmes ist ein Verriegelungsstössel gelagert, der durch die Bewegung des Magnetankerhebels eine Durchtrittsöffnung im Verriegelungsschieber bewegungssperrend durchgreift. Dadurch ist die verzögerungsfreie Verriegelung der erfindungsgemässen Türverriegelungsvorrichtung gewährleistet.

Der zweite Kontaktarm des Magnetankerhebels - im folgenden Hauptkontaktarm genannt - ist Lager für ein die Durchtrittsöffnung einer Druckkammer vollständig ausfüllendes, dadurch geführt längsverschiebbares Verbindungsstück, das an einer das Druckkammervolumen teilenden Membran befestigt ist. Bei der Verriegelung beaufschlagt das membranabseitige Ende des Verbindungsstückes zunehmend eine Kontaktfeder gegen deren Federkraft. Die Kontaktfeder bildet zusammen mit einem Festkontaktstück die Hauptkontaktstelle, die durch die Verriegelungsbewegung damit schliessbar ist und das Elektrogerät demzufolge ebenfalls quasi verzögerungsfrei einschaltet. Die an der gegenüberliegenden Seite des Verbindungsstückes befestigte Membran teilt die Druckkammer, die über einen Durchtrittskanal mit einer Druckausgleichskammer verbunden ist. Die Druckausgleichskammer weist einen nach aussen führenden Anschlusskanal auf, wodurch sie z.B. mit Wasser füllbar ist. Durch diese Baueweise gewährleistet die Türverriegelungsvorrichtung eine verzögerte Entriegelung mit Wasserstandsüberwachung. Wird das Elektrogerät nämlich ausgeschaltet, zieht das Verriegelungsrelais den Magnetankerhebel nicht mehr an. Durch die rückstellende Kraft der Hauptkontaktfeder wird die Entriegelungsbewegung hervorgerufen, die allerdings durch den sich in der Druckkammer ausbildenden Gegendruck auf die Membran verzögert ist. Die Verzögerungszeit ist über die spezielle Bauweise von Membran und Druckkammersystem bestimmbar. Dadurch kann beispielsweise der Trommelauslauf bei einer Waschmaschine gegen vorzeitigen Zugriff von aussen geschützt werden. Durch die dem kennzeichnenden Merkmal des Anspruches 1 gemässe Ausführung des Druckkammersystems ist weiterhin eine Wasserstandsüberwachung beispielsweise bei einer Waschmaschine, Wäscheschleuder, Spülmaschine od. dgl. möglich. Überschreitet der Wasserstand in einem solchen Gerät ein bestimmtes Niveau, ist der hebelseitige Raum der Druckkammer über den Durchtrittskanal, die Durckausgleichskammer und den Anschlusskanal mit Wasser gefüllt. Da eine Flüssigkeit in einer Druckkammer einen wesentlich höheren Gegendruck als ein Gas entwickelt, kann die Türverriegelungsvorrichtung nur noch sehr langsam oder überhaupt nicht mehr entriegelt werden. Dadurch kann die Tür des Elektrogerätes erst geöffnet werden, wenn der Wasserstand ein bestimmtes Niveau unterschritten und sich die Druckkammer über Durchtrittskanal, Druckausgleichskammer und Austrittskanal entleert hat. Die Entleerzeit ist über Länge und Querschnittsfläche des Durchtrittskanals bestimmbar. Durch diese Ausgestaltung der Türverriegelungsvorrichtung wird es verhindert, dass Wasser beispielsweise aus Waschmaschinen durch vorzeitiges Öffnen der Gerätetür ausläuft.

Durch die kennzeichnenden Merkmale der Ansprüche 2 und 3 wird ein geringer Abstand des Magnetankerhebels vom Magnetkern bei gleichzeitig ausreichenden Hebelwegen für den Verriegelungsstössel und das Verbindungsstück erreicht, wodurch eine sichere und schnelle Verriegelung gewährleistet ist.

Trotz der nicht wenigen Bauelemente, die für die Vorrichtung benötigt werden, ist durch die kennzeichnenden Merkmale der Ansprüche 4 und 5 eine schmale, flache Bauweise möglich und ein funktionssicherer Aufbau gewährleistet.

Die gemäss dem kennzeichnenden Merkmal des Anspruches 6 den Hauptkontaktarm des Magnetankerhebels beim Verriegelungsvorgang zunehmend beaufschlagende Druckfeder unterstützt die Rückstellkraft der Kontaktfeder. Durch die im kennzeichnenden Merkmal des Anspruches 7 beschriebene Justiermöglichkeit dieser Druckfeder ist ein einfaches Anpassen der Rückstellkraft und damit der gewünschten Verzögerungszeit für die Entriegelung möglich. Damit kann die Türverriegelungsvorrichtung einfach und schnell den erforderlichen Bedingungen für den praktischen Einsatz des Elektrogerätes angepasst werden.

Durch die im Kennzeichnungsmerkmal des Anspruches 8 beschriebenen Versteifungsplatten ist eine sichere Befestigt der Membran am Verbindungsstück gewährleistet. Ausserdem ist die Membran dadurch in sich stabiler und ihre Beschädigung durch Reissen oder Platzen wird vermieden.

Durch das kennzeichnende Merkmal des Anspruches 9 ist ein gewaltsames Öffnen der Gerätetür weitgehend ausgeschlossen, da sich der Verriegelungsstössel beidseitig des Verriegelungsschiebers in den jeweiligen Gehäuseteilen abstützen kann.

Die kennzeichnenden Merkmale des Anspruches 10 ermöglichen einen Einsatz der Türverriegelungsvorrichtung sowohl für Türen mit «links-» als auch Türen mit «rechts-schliessenden» Türverriegelungshaken.

Durch die kennzeichnenden Merkmale der Ansprüche 11 und 12 ist eine besonders leichtgängige Betätigung des Verriegelungsschiebers durch den Türverriegelungshaken möglich, wobei gleichzeitig ein lagegenaues Verrasten der Kontaktfeder in Offenstellung gewährleistet ist.

Eine erfindungsgemäss ausgestaltete Türverriegelungsvorrichtung ist im folgenden anhand der Figuren in einem Ausführungsbeispiel näher erläutert. Es zeigen:
Fig. 1 eine Draufsicht auf eine erfindungsgemässe Türverriegelungsvorrichtung in Offenstellung (in teilweis geschnittener Darstellung),
Fig. 2 eine Draufsicht analog Fig. 1 in Verriegelungsstellung.

Die Türverriegelungsvorrichtung für Elektrogeräte, insbesondere für Waschmaschinen enthält einen in einer Führungsnut 1 im Gehäuse 2 längsverschiebbar gelagerten Verriegelungsschieber 3, der mit mehreren Durchtrittsöffnungen und einer Verrastausnehmung 4, deren Begrenzungsflächen einen stumpfen Winkel zueinander bilden, versehen ist. Eine Durchtrittsöffnung wird als Schliessöffnung 5 gemäss Fig. 2 vom Türverriegelungshaken 6 durchgriffen, dieser blockiert die Gerätetür, indem er die Gehäusewandung 2 hintergreift. Je nach Verriegelungsrichtung 7 des Türverriegelungshakens 6 durchsetzt der Verriegelungsstössel 8 eine der beiden Verriegelungsöffnungen 9 bewegungssperrend. Für einen Einsatz der Türverriegelungsvorrichtung sowohl für «links-» wie «rechts-schliessende» Türverriegelungshaken analog Pfeilrichtung 7 ist in Offenstellung der Vorrichtung hinter dem Verriegelungsschieber 3 eine einen Freiraum 1' bildende Verlängerung der Führungsnut 1 vorgesehen, wobei die Länge des Freiraums mindestens dem halben Abstand der Zentren der Durchtrittsöffnungen entspricht. Ausserdem liegen in Offenstellung der Vorrichtung die Verriegelungsöffnungen 9 beiderseits der den Verriegelungsstössel 8 aufnehmenden Führungsnut 10. Für eine sichere Blockierung der Verriegelungsvorrichtung weist die Führungsnut 10 für den Verriegelungsstössel 8 eine Verlängerung 11 auf. In Offenstellung (Fig. 1) der Türverriegelungsvorrichtung greift in die Verrastausnehmung 4 das L-förmige Freiende 12 der Kontaktfeder 13 ein. Diese bildet zusammen mit dem parallel gegenüberliegenden Festkontaktstück 14 den Signalkontakt 15. Durch die Verriegelungsbewegung des Verriegelungsschiebers 3 gelangt das als L ausgebildete Kontaktfederfreiende 12, dessen Horizontalschenkel einem Negativ der Form der Verrastausnehmung 4 gleicht, ausser Eingriff mit der Verrastausnehmung 4, wird dadurch in Richtung des Festkontaktstückes 14 gegen die Rückstellkraft der Kontaktfeder 13 beaufschlagt, wodurch der Signalkontakt 15 schliessbar ist (Fig. 2). Durch diesen Signalkontakt wird ein seitlich vom Verriegelungsschieber 3 liegendes Verriegelungsrelais 16 gesteuert, das aus Magnetjoch 17, Spule 18, Kern 19 und dem doppelarmigen Magnetankerhebel 20 zusammengesetzt ist. Dieser Magnetankerhebel 20 liegt seitlich neben der Polfläche 21 des Magneten und besteht aus einem Verriegelungsarm 22 und einem Hauptkontaktarm 23. Das Freiende des Verriegelungsarms 22 durchgreift den Verriegelungsstössel 8, der durch Schwenkbewegung des Magnetankerhebels 20 bei der Verriegelung längs der Führungsnut 10 verschoben wird. Das Freiende des Hauptkontaktarmes 23 ist Lager für das Verbindungsstück 24, das die Durchtrittsöffnung 25 des Druckkammerdeckels 26 durchgreift und dadurch geführt längsverschiebbar ist. Das in der Druckkammer liegende Ende des Verbindungsstückes 24 ist über Versteifungsplatten 27 an einer Membran 28 befestigt, die die Druckkammer 29 in zwei Volumina teilt. Diese Druckkammer ist über einen Durchtrittskanal 30, eine Druckausgleichskammer 31 und einen Anschlusskanal 32 beispielsweise bei einer Waschmaschine mit dem Waschtrommelraum verbunden. Dadurch ist, wie in der Beschreibung erläutert, eine Wasserstandsüberwachung bei Elektrogeräten, bei denen Wasser zum Einsatz kommt, möglich.

Das membranabseitige Ende des Verbindungsstückes 24 beaufschlagt bei der Verriegelung zunehmend eine Kontaktfeder 33, die zusammen mit einem parallel gegenüberliegenden Festkontaktstück 34 die Hauptkontaktstelle 35 bildet. In Verriegelungsstellung (Fig. 2) ist die Kontaktfeder 33 durch die Beaufschlagung räumlich verschoben und die Hauptkontaktstelle 35 geschlossen. Das angeschlossene Elektrogerät ist dadurch in Betrieb genommen.

Die Längserstreckungen des Verriegelungsschiebers 3, der Kontaktfedern 13, 33, der Membran und des Magnetankerhebels 20 verlaufen im wesentlichen parallel.

Der Magnetankerhebel 20 ist drehbar an dem Gehäuseteil 36 gelagert, das die Magnetspule 18 auf der dem Verriegelungsstössel 8 gegenüberliegenden Seite umfasst. Zusammen mit dem stumpfen Winkel 37, den Verriegelungs- 22 und Hauptkontaktarm 23 zueinander bilden, sind durch diese Anordnung sowohl genügende Arbeitswege für VerriegelungsstösseI8 und Verbindungsstück 24, als auch ein sauberer magnetischer Schluss zwischen Magnetjoch 17, Kern 19 und Magnetankerhebel 20 gegeben (Fig. 2).

Der Hauptkontaktarm 23 des Magnetankerhebels 20 wird auf der dem Verriegelungsrelais 16 gegenüberliegenden Seite von einer Druckfeder 38 beaufschlagt, die auf eine in einem Gehäuseteil 40 eingesetzte Justierschraube 39 aufgesetzt ist.

Die Bewegungsrichtungen von Magnetankerhebel 20, Verriegelungsstössel 8, Verriegelungsschieber 3, Verbindungsstück 24 und der beiden Kontaktfedern 13, 33 liegen in einer gemeinsamen Ebene.

## Patentansprüche

1. Türverriegelungsvorrichtung für Elektrogeräte, insbesondere für Waschmaschinen, mit einem in einer Führungsnut (1) im Gehäuse (2) längsverschiebbar gelagerten Verriegelungsschieber (3) mit mehreren Durchtrittsöffnungen, wovon eine als Schliessöffnung (5) einem mit der zu verriegelnden Tür verbundenen Türverriegelungshaken (6) zugeordnet und von diesem durchgreifbar ist, und mindestens eine andere als Verriegelungsöffnung (9) in Verriegelungsstellung der Vorrichtung von einem Verriegelungsstössel (8) bewegungssperrend durchsetzbar ist, wobei der Verriegelungsschieber (3) parallel zu seinen Durchtrittsöffnungen versetzt eine Verrastausnehmung (4) aufweist, gekennzeichnet durch folgende Merkmale:
- In die Verrastausnehmung (4) greift in Offenstellung der Verriegelungsvorrichtung eine einem Festkontaktstück (14) gegenüberliegende Kontaktfeder (13) ein, die durch die Verriegelungsbewegung des Verriegelungsschiebers (3) ausser Eingriff mit der Verrastausnehmung (4) gelangt, wodurch in Verriegelungsstellung ein aus Festkontaktstück (14) und Kontaktfeder (13) gebildeter Signalkontakt (15) durch die räumliche Verschiebung der Kontaktfeder (13) schliessbar ist.
- Die Verriegelungsvorrichtung enthält ein vom Signalkontakt (15) steuerbares, seitlich vom Verriegelungsschieber (3) liegendes Verriegelungsrelais (16), das aus Magnetjoch (17), Spule (18), Kern (19) und einem seitlich neben der Polfläche (21) des Magneten liegenden Magnetankerhebel (20) mit einem Verriegelungsarm (22) und einem Hauptkontaktarm (23) zusammengesetzt ist, wobei das Freiende des Verriegelungsarms (22) Lager für den in einer Nut (10) im Gehäuse (2) verschiebbar geführten Verriegelungsstössel (8) ist und das Freiende des Hauptkontaktarmes (23) Lager für ein die Durchtrittsöffnung (25) eines Druckkammerdeckels (26) vollständig ausfüllendes, dadurch geführt längsverschiebbares Verbindungsstück (24) ist, das an einer das Volumen der Druckkammer (29) teilenden Membran (28) befestigt ist.
- Die Druckkammer (29) ist über einen Durchtrittskanal (30) mit einer Druckausgleichskammer (31) verbunden, die über einen Anschlusskanal (32) von aussen mit einem Medium füllbar ist.
- Das membranabseitige Ende ders Verbindungsstückes (24) beaufschlagt bei der Verriegelung zunehmend eine zusammen mit einem Festkontaktstück (34) die Hauptkontaktstelle (35) bildende Kontaktfeder (33) gegen deren Federkraft und schliesst dadurch die Hauptkontaktstelle (35).

2. Vorrichtung nach Anspruch 1, dadurch gekennzeichnet, dass der Magnetankerhebel (20) drehbar an dem Gehäuseteil (36) gelagert ist, das die Magnetspule (18) und das Joch (17) auf der dem Verriegelungsstössel (8) gegenüberliegenden Seite umfasst.

3. Vorrichtung nach Anspruch 2, dadurch gekennzeichnet, dass die beiden Arme des Magnetankerhebels (20) einen stumpfen Winkel (37) zueinander bilden, dessen Spitze dem Verriegelungsrelais (16) zugewandt ist.

4. Vorrichtung nach mindestens einem der vorgenannten Ansprüche, dadurch gekennzeichnet, dass die Bewegungsrichtungen von Magnetankerhebel (20), Verriegeiungsstössei (8), Verriegetungsschieber (3), Verbindungsstück (24) und der beiden Kontaktfedern (13, 33) in einer gemeinsamen Ebene liegen.

5. Vorrichtungnachmindestenseinemdervorgenannten Ansprüche, dadurch gekennzeichnet, dass die Längserstreckungen des Verriegelungsschiebers (3), der Kontaktfedern (13, 33), der Membran (28) und des Magnetankerhebels (20) im wesentlichen parallel verlaufen.

6. Vorrichtung nach mindestens einem der vorgenannten Ansprüche, dadurch gekennzeichnet, dass der Hauptkontaktarm (23) des Magnetankerhebels (20) beim Verriegelungsvorgang zunehmend von einer Druckfeder (38) gegen seine Schwenkbewegung beaufschlagt ist.

7. Vorrichtung nach Anspruch 6, dadurch gekennzeichnet, dass die Druckfeder (38) auf eine in einem Gehäuseteil (40) einliegende Schraube (39) aufgesetzt ist und dadurch in ihrer Rückstellkraft gegen den Hauptkontaktarm (23) justierbar ist.

8. Vorrichtung nach mindestens einem der vorgenannten Ansprüche, dadurch gekennzeichnet, dass die Membran (28) in ihrem radial inneren Bereich Versteifungsplatten (27) aufweist, die am Verbindungsstück (24) befestigbar sind.

9. Vorrichtung nach mindestens einem der vorgenannten Ansprüche, dadurch gekennzeichnet, dass die Führungsnut (10) für den Verriegelungsstössel (8) über die Ebene des Verriegelungsschiebers (3) hinaus verlängert ist.

10. Vorrichtung nach mindestens einem der vorgenannten Ansprüche, dadurch gekennzeichnet, dass
- der Verriegelungsschieber (3) neben der Schliessöffnung (5) für den Türverriegelungshaken (6) zwei Durchtrittsöffnungen für den Verriegelungsstössel (8) aufweist, wobei diese Verriegelungsöffnungen (9) in Offenstellung der Vorrichtung beiderseits der Führungsnut (10) für den Verriegelungsstössel (8) in gleichem Abstand liegen und
- in Offenstellung der Vorrichtung die Führungsnut (1) für den Verriegelungsschieber (3) hinter dessen Freiende einen Freiraum (1') belässt, dessen Länge mindestens dem halben Abstand der Zentren der Durchtrittsöffnungen entspricht.

11. Vorrichtung nach mindestens einem der vorgenannten Ansprüche, dadurch gekennzeichnet, dass die Begrenzungsflächen der Verrastausnehmung (4) im Verriegelungsschieber (3) einen stumpfen Winkel zueinander bilden.

12. Vorrichtung nach Anspruch 11, dadurch gekennzeichnet, dass das in die Verrastausnehmung (4) eingreifende Ende (12) der Kontaktfeder (13) die Form eines «L» aufweist, dessen Horizontalschenkel einem Negativ der Form der Verrastausnehmung (4) gleicht.

## Claims

1. Door latch mechanism for electric appliances, in particular for washing machines, having a locking slide (3), which is mounted longitudinally displaceably in a guide groove (1) in the housing (2) and having several through-openings, of which one is assigned as closing opening (5) to a door latch hook (6) attached to the door to be locked and through which said door latch hook can engage and at least one other of said through-openings can, as locking opening (9), be passed through, in locking position of the mechanism, by a locking push rod (8), with the effect of blocking movement, the locking slide (3) having a catch recess (4), offset parallel to its through-openings, characterized by the following features:
- in open position of the latch mechanism, a contact spring (13), opposite a fixed contact piece (14), engages in the catch recess (4) and is disengaged from the catch recess (4) by the locking movement of the locking slide (3), whereby in locking position a signal contact (15), formed by fixed contact piece (14) and contact spring (13), can be closed by the spatial displacement of the contact spring (13);
- the latch mechanism includes an interlock relay (16), which can be controlled by the signal contact (15), lies to the side of the locking slide (3) and comprises magnet yoke (17), coil (18), core (19) and a magnet armature lever (20) lying alongside the pole face (21) of the magnet and with a locking arm (22) and a main contact arm (23), the free end of the locking arm (22) being the bearing for the locking push rod (8) displaceably guided in a groove (10) in the housing (2) and the free end of the main contact arm (23) being the bearing for a connecting piece (24), which completely fills the through-opening (25) of a pressure chamber cover (26), is guided through said through-opening longitudinally displaceably and is fixed to a diaphragm (28) dividing the volume of the pressure chamber (29);
- the pressure chamber (29) is connected via a through-passage (30) to a pressure compensation chamber (31), which can be filled with a medium from outside via a connection passage (32);
- on locking, the end of the connecting piece (24) remote from the diaphragm increasingly impinges on a contact spring (33), forming together with a fixed contact piece (34), the main contact point (35), against the spring force of said contact spring, and thereby closes the main contact point (35).

2. Mechanism according to claim 1, characterized in that the magnet armature lever (20) is pivotally mounted on the housing part (36) which comprises the magnet coil (18) and the yoke (17) on the side opposite the locking push rod (8).

3. Mechanism according to claim 2, characterized in that the two arms of the magnet armature lever (20) form an obtuse angle (37) with respect to each other, the point of which faces the interlock relay (16).

4. Mechanism according to at least one of the preceding claims, characterized in that the directions of movement of magnet armature lever (20), locking push rod (8), locking slide (3), connecting piece (24) and the two contact springs (13, 33) lie in a common plane.

5. Mechanism according to at least one of the preceding claims, characterized in that the longitudinal extents of the locking slide (3), of the contact springs (13, 33), of the diaphragm (28) and of the magnet armature lever (20) run substantially parallel.

6. Mechanism according to at least one of the preceding claims, characterized in that, in the locking operation, the main contact arm (23) of the magnet armature lever (20) is increasingly impinged by a compression spring (38) against its pivoting movement.

7. Mechanism according to claim 6, characterized in that the compression spring (38) is disposed on a screw (39) enclosed in a housing part (40), and is thereby adjustable in its restoring force against the main contact arm (23).

8. Mechanism according to at least one of the preceding claims, characterized in that the diaphragm (28) has, in its radially inner region, reinforcing plates (27) which can be fixed on the connecting piece (24).

9. Mechanism according to at least one of the preceding claims, characterized in that the guide groove (10) for the locking push rod (8) is extended beyond the plane of the locking slide (3).

10. Mechanism according to at least one of the preceding claims, characterized in that
- the locking slide (3) has, apart from the closing opening (5) for the door latch hook (6), two through-openings for the locking push rod (8), these locking openings (9) lying at the same distance on either side of the guide groove (10) for the locking push rod (8) when the mechanism is in open position, and
- when the mechanism is in open position, the guide groove (1) for the locking slide (3) leaves a clearance (1') behind the free end of said locking slide, the length of which clearance corresponds at least to half the distance between the centres of the through-openings.

11. Mechanism according to at least one of the preceding claims, characterized in that the limiting surfaces of the catch recess (4) in the locking slide (3) form an obtuse angle with respect to each other.

12. Mechanism according to claim 1, characterized in that the end (12) of the contact spring (13) engaging in the catch recess (4) has the shape of an «L», the horizontal member of which resembles a negative of the shape of the catch recess (4).

## Revendications

1. Dispositif de verrouillage de porte pour appareils électriques, notamment pour machines à laver, comprenant un coulisseau de verrouillage (3) monté mobile en transmission longitudinale dans une rainure de guidage ( 1 ) ménagée dans le boîtier (2), et qui présente plusieurs ouvertures traversantes, dont l'une, formant ouverture de fermeture (5), est associée à un crochet de verrouillage de porte (6) qui est solidaire de la porte à verrouiller, et peut être traversée parce crochet, tandis qu'au moins une autre, formant ouverture de verrouillage (9), peut être traversée par un poussoir de verrouillage (8), dans la position de verrouillage du dispositif, pour bloquer le mouvement, le coulisseau de verrouillage (3) présentant un évidement d'encliquetage (4), décalé par rapport à ses ouvertures traversantes et parallèle à celles-ci, caractérisé par les traits caractéristiques suivants:
- dans la position d'ouverture du dispositif de verrouillage, un ressort de contact (13) qui fait face à un élément de contact fixe (14) est engagé dans l'évidement d'encliquetage (4), ce ressort se dégageant de sa prise avec l'évidement d'encliquetage (4) sous l'effet du mouvement de verrouillage du coulisseau de verrouillage (3), de sorte que, dans la position de verrouillage, un contact de signal (15), formé de l'élément de contact fixe (14) et du ressort du contact (13), se ferme sous l'effet du mouvement du ressort de contact (13),
- le dispositif de verrouillage comprend un relais de verrouillage (16), destiné à être commandé par le contact de signal (14) et placé latéralement au coulisseau de verrouillage (3), qui est composé d'une culasse d'électro-aimant (17), d'une bobine (18), d'un noyau (19) et d'un levier d'armature d'électroaimant (20), qui se trouve latéralement à côté de la surface polaire (21) de l'électro-aimant et qui comprend un bras de verrouillage (22) et un braqs de contact principal (23), l'extrémité libre du bras de verrouillage (22) formant un portée d'articulation pour le poussoir de verrouillage (8) qui est guidé mobile en translation dans une rainure (10) ménagée dans le boîtier (2), et l'extrémité libre du bras de contact principal (23) formant une portée d'articulation pour un élément de liaison (24) qui remplit entièrement l'ouverture traversante (25) d'un couvercle de chambre de pression (26) et est guidé mobile en translation longitudinale par cette ouverture, cet élément étant fixé à une membrane (28) qui divise le volume de la chambre de pression (29);
- la chambre de pression (29) est reliée, par un canal de passage (30), à une chambre d'équilibrage des pressions (31 ) qui peut se remplir d'un fluide provenant de l'extérieur en passant par un canal de passage (32);
- l'extrémité côté membrane de l'élément de liaison (24) sollicite avec une force croissante, pendant le verrouillage, un ressort de contact (33) qui forme le contact principal (35) en combinaison avec un élément de contact fixe (34), à l'encontre de la force élastique de ce ressort, pour fermer ainsi le contact principal (35).

2. Dispositif selon la revendication 1, caractérisé en ce que le levier d'armature d'électro-aimant (20) s'articule sur la partie (36) du boîtier qui renferme la bobine d'électro-aimant (18) et la culasse (17) sur le côté qui est à l'opposé du poussoir de verrouillage (8).

3. Dispositif selon la revendication 2, caractérisé en ce que les deux bras du levier d'armature d'électro-aimant (20) forment entre eux un angle obtus (37) dont le sommet est dirigé vers le relais de verrouillage (16).

4. Dispositif selon au moins l'une des revendications précédentes, caractérisé en ce que lès mouvements de verrouillage du levier d'armature d'électroaimant (20), du poussoir de verrouillage (8), du coulisseau de verrouillage (3), de l'élément de liaison (24) et des deux ressorts de contact (13, 33) sont contenus dans un même plan.

5. Dispositif selon au moins l'une des revendications précédentes, caractérisé en ce que les dimensions longitudinales du coulisseau de verrouillage (3), des ressorts de contact (13, 33), de la membrane (28) et du levier d'armature d'électro-aimant (20) s'étendent sensiblement parallèlement.

6. Dispositif selon au moins l'une des revendications précédentes, caractérisé en ce que le bras de contact principal (23) du levier d'armature d'électroaimant (20) est sollicité avec une force croissante pendant le processus de verrouillage, par un ressort de compression (38) qui résiste à son mouvement de pivotement.

7. Dispositif selon la revendication 6, caractérisé en ce que le ressort de compression (38) est monté sur une vis (39) vissée dans une partie (40) du boîtier et peut ainsi être réglé dans sa force de rappel qui résiste au bras de contact principal (23).

8. Dispositif selon au moins l'une des revendications précédentes, caractérisé en ce que, dans sa région radialement intérieure (27), la membrane (28) présente des plaques de renforcement (27) qui peuvent être fixées à l'élément de liaison (24).

9. Dispositif selon au moins l'une des revendications précédentes, caractérisé en ce que la rainure de guidage (10) qui guide le poussoir de verrouillage (8) est prolongée au-delà du plan du coulisseau de verrouillage (3),

10. Dispositif selon au moins l'une des revendications précédentes, caractérisé en ce que le coulisseau de verrouillage (3) présente, en supplément de l'ouverture de fermeture (5), destinée à recevoir le crochet de verrouillage de porte (6), deux ouvertures traversantes destinées à recevoir le poussoir de verrouillage (8), ces ouvertures de verrouillage (9) se trouvant à égale distance de part et d'autre de la rainure de guidage (10) qui guide le poussoir de verrouillage (8) dans la position d'ouverture du dispositif, cependant que, dans la position d'ouverture du dispositif, la rainure de guidage (1) qui guide le coulisseau de verrouillage (3) laisse derrière son extrémité libre un espace libre (1') dont la longueur correspond au moins à la moitié de la distance entre centres des ouvertures traversantes.

11. Dispositif selon au moins l'une des revendications précédentes, caractérisé en ce que les surfaces limites de l'évidement d'encliquetage (4) formé dans le coulisseau de verrouillage (3) forment entre elles un angle obtus.

12. Dispositif selon la revendication 11, caractérisé en ce que l'extrémité (12) du ressort de contact (13) qui s'engage dans l'évidement d'encliquetage (4) présente la forme d'un «L» dont la branche horizontale présente en négatif la forme de l'évidement d'encliquetage (4).
